# EUROPÄISCHE PATENTSCHRIFT

(11) **EP 1 042 609 B1**
(45) Veröffentlichungstag und Bekanntmachung des Hinweises auf die Patenterteilung: **04.08.2004**
(21) Anmeldenummer: 99936317.9
(22) Anmeldetag: 26.05.1999
(51) Int. Cl.: F02M 61/14

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 31.07.1998 DE 19834475
(43) Veröffentlichungstag der Anmeldung: 11.10.2000
(73) Patentinhaber: ROBERT BOSCH GMBH, 70442 Stuttgart (DE)
(72) Erfinder: LENGOWSKI, Michael, D-96123 Litzendorf (DE)
(86) Internationale Anmeldenummer: PCT/DE1999/001543
(87) Internationale Veröffentlichungsnummer: WO 2000/008332

(56) Entgegenhaltungen:
- DE-A- 4 240 514
- DE-A- 19 605 956
- FR-A- 1 408 264
- US-A- 3 038 456

## Beschreibung

### Stand der Technik

Die Erfindung betrifft ein Kraftstoffeinspritzventil für Brennkraftmaschinen nach der Gattung des Patentanspruchs 1.

Ein derartiges Kraftstoffeinspritzventil geht beispielsweise aus der DE 19 605 956 A1 hervor.

Bei diesem Kraftstoffeinspritzventil axial gesichert auf dem Schaft des Ventilkörpers angeordnet, so daß gewährleistet ist, daß er gemeinsam mit dem Ventilkörper des Einspritzventils aus der Aufnahmebohrung entfernt werden kann. Hierzu wird der Dichtring mittels eines Reibschlusses auf dem Ventilkörperschaft befestigt, wobei dieser Reibschluß vorzugsweise nur in Teilbereichen aufgebaut wird, die symmetrisch über den Umfang verteilt sind. Diese Teilbereiche sind dabei insbesondere drei radial einwärts ragende Anformungen an der Innenwandfläche des Dichtrings, deren Querschnitt gegenüber der Dichtringdicke verringert ist. Der Dichtring hält dabei durch Aufpressen. Da nun der Dichtring aus einem sehr weichen Material, insbesondere Kupfer besteht, ist nicht auszuschließen, daß die nach einwärts ragenden Anformungen zumindest teilweise beim Aufbringen auf den Schaftteil des Ventilkörpers abgeschliffen werden und dadurch nur eine kleine Klemmung bewirken. Aufgrund dieser kleinen Klemmung kann sich der Dichtring auf unerwünschte Weise von dem Schaftteil des Ventilkörpers lösen.

Aufgabe der Erfindung ist es daher, ein Kraftstoffeinspritzventil für Brennkraftmaschinen der gattungsgemäßen Art derart weiterzubilden, daß der Dichtring einerseits auf einfache Weise auf den Schaftteil des Ventilkörpers aufgebracht und auf diesem so gesichert werden kann, daß ein unbeabsichtigtes Lösen des Dichtrings von dem Schaftteil praktisch nicht mehr auftreten kann.

### Vorteile der Erfindung

Diese Aufgabe wird bei einem Kraftstoffeinspritzventil für Brennkraftmaschinen der eingangs beschriebenen Art erfindungsgemäß dadurch gelöst, daß der Dichtring eine zentrale Öffnung aufweist, die nach Schieben über den Schaftteil des Ventilglieds definiert verformbar ist. Eine derartige Ausbildung des Dichtrings hat den Vorteil, daß er zum einen aufgrund der zentralen kreisförmigen Öffnung leicht über den Ventilschaft geschoben werden kann und anschließend mit einem Preßwerkzeug so verformbar ist, daß er an den Stellen der Verformung hin zu dem Schaftteil des Ventilglieds fließt, in die geschliffene Oberfläche des Schaftteils hineingedrückt wird und so an diesem fest und unverlierbar gehalten wird. Um eine möglichst gleichmäßige Kräfteverteilung sowohl an dem Dichtring als auch an dem Schaftteil des Ventilglieds sicherzustellen, ist vorteilhafterweise vorgesehen, daß der Dichtring lediglich an Teilbereichen seiner Innenwandfläche der zentralen kreisförmigen Öffnung verformt ist, wobei die Teilbereiche vorzugsweise gleichmäßig über den Umfang verteilt sind.

Eine besonders vorteilhafte Ausführungsform sieht dabei vor, daß der Dichtring vorzugsweise an drei über den Umfang gleich verteilten Stellen verformt ist.

Um eine leichte Verformung des Dichurings zu ermöglichen und um insbesondere sicherzustellen, daß nicht der Schaftteil des Ventilkörpers verformt wird, ist der Dichtring vorteilhafterweise aus einem weicheren Werkstoff als der Ventilkörper, vorzugsweise aus Kupfer hergestellt.

Die Befestigung des Dichtrings auf dem Schaftteil eines Kraftstoffeinspritzventils der oben beschriebenen Art erfolgt in vorteilhafter Weise dadurch, daß man den Dichtring nach Aufschieben über den Schaftteil mit einem Preßwerkzeug derart verformt, daß ein Materialfluß zum Schaftteil entsteht.

Hierdurch wird insbesondere auf besonders vorteilhafte Weise vermieden, daß der Dichtring beim Aufschieben in irgendeiner Weise an dem Schaftteil des Venzilkörpers schleift und es so zu Abschleiferscheinungen der oben geschilderten Art kommt.

### Zeichnung

Weitere Vorteile, vorteilhafte Ausgestaltungen und Merkmale des Gegenstands der Erfindung sind der nachfolgenden Beschreibung, der Zeichnung und den Ansprüchen entnehmbar.

In der Zeichnung zeigen:
- Fig. 1: teilweise geschnitten und weggebrochen den unteren Teil eines Kraftstoffeinspritzventils mit aufgeschobenem Dichtring und
- Fig. 2: eine Stirnansicht eines Dichtrings sowie schematisch verschiedene Preßformen zur gezielten Verformung des Dichtrings.

### Beschreibung der Ausführungsbeispiele

Ein in einem vergrößerten Ausschnit in Fig. 1 dargestelltes Kraftstoffeinspritzventil für Brennkraftmaschinen weist einen zylinderförmigen Ventilkörper auf, dessen Außendurchmesser sich unter Bildung eines Ringabsatzes verringert, wobei ein im Durchmesser verringerter Schaftteil 10 an seinem freien Ende wenigstens eine in den nicht näher dargestellten Brennraum der Brennkraftmaschine mündende Einspritzöffnung 12 aufweist.

Der Ventilkörper ist mittels einer am Ringabsatz 5 angreifenden Spannmutter 20 an seinem der Einspritzöffnung 12 abgewandten Ende axial gegen einen (nicht dargestellten) Haltekörper 11 verspannt. Dieser Haltekörper weist einen Anschlußstutzen für eine nicht dargestellte Einspritzleitung zu einer Einspritzpumpe und einen Druckkanal zur Zuführung des unter hohem Druck stehenden Kraftstoffes an das Einspritzventil auf, wie es aus der DE 19 605 956 A1, auf die vorliegend vollinhaltlich Bezug genommen wird, hervorgeht.

Das Ventilglied ist auf an sich bekannte Weise axial in dem Ventilkörper geführt, es öffnet und verschließt durch seine Hubbewegung einen Öffnungsquerschnitt im Einspritzventil.

Das Einspritzventil ist in eine gestufte Aufnahmebohrung 30 im Gehäuse 32 (Zylinderkopf) der mit Kraftstoff zu versorgenden Brennkraftmaschine eingesetzt, deren im Durchmesser verringerter Bereich in den Brennraum der Brennkraftmaschine mündet.

Zur Abdichtung des brennraumseitigen Bohrungsteils der Aufnahmebohrung 30 ist ein Dichtring 40 zwischen einer Ringstirnfläche 22 der Spannmutter 20 und einem am Querschnittsübergang der Aufnahmebohrung 30 gebildeten Gehäuseabsatz 34 eingespannt, der auf dem Schaft 10 des Ventilkörpers geführt ist.

Dieser in Fig. 2 in Draufsicht dargestellte, vorzugsweise aus Kupfer ausgebildete Dichtring 40 weist eine zentrale kreisförmige Öffnung 42, vorzugsweise eine Bohrung auf, die geringfügig größer ist als der Außendurchmesser des Schaftteils 10 des Ventilkörpers.

Auf diese Weise kann der Dichtring 40 mit geringem Spiel leicht über den Schaftteil 10 des Ventilkörpers geschoben werden. Nachdem der Dichtring 40 auf den Schaftteil 10 des vormontierten Einspritzventils bis zur Anlage an die Ringstirnfläche 22 der Spannmutter 20 aufgeschoben wurde, wird er mittels eines Preßwerkzeugs definiert verformt. Wie in Fig. 2 dargestellt ist, wird er vorzugsweise an drei über den Umfang gleich verteilten Stellen verformt, wobei die in Fig. 2 dargestellten Preßformen denkbar sind. Diese können beispielsweise eine runde Gestalt oder eine rechteckige oder quadratische konisch verlaufende Gestalt aufweisen. Durch die definierte Verformung des Dichtrings 40 beginnt das Kupfer an den Stellen der Verformung geringfügig in Richtung des Schaftteils 10 des Ventilkörpers zu fließen und sich in die geschliffene Oberfläche des Schaftteils 10 einzudrücken, wodurch der Dichtring 40 gehalten wird. Der Vorteil dieses Dichtrings und des Verfahrens seiner Montage besteht darin, daß der Dichtring beim Aufschieben auf den Schaftteil 10 keinerlei mechanischen Beanspruchungen unterworfen ist und insoweit auch keinerlei Abnutzungserscheinungen.

## Patentansprüche

1. Kraftstoffeinspritzventil für Brennkraftmaschinen mit einem zylinderförmigen Ventilkörper, dessen Außendurchmesser sich unter Bildung eines Ringabsatzes (5) in Richtung Einspritzöffnung (12) verringert und der mittels einer am Ringabsatz (5) angreifenden Spannmutter (20) axial gegen einen Haltekörper verspannt ist, wobei das Kraftstoffeinspritzventil in eine gestufte Aufnahmebohrung (30) im Gehäuse (32). der Brennkraftmaschine eingesetzt ist, die über einen zwischen einer Ringstirnfläche (22) der Spannmutter (20) und einem Gehäuseabsatz (34) der Aufnahmebohrung eingespannten Dichtring (40) abgedichtet ist, und wobei der Dichtring (40) axial gesichert auf dem im Durchmesser verringerten Schaftteil (10) des Ventilkörpers angeordnet ist, **dadurch gekennzeichnet, daß** der Dichtring (40) eine zentrale kreisförmige Öffnung (42) aufweist, die nach Schieben über den Schaftteil (10) des Ventilkörpers definiert verformt wird,
wobei die definierte Verformung mittels eines Preßwerkzeugs erfolgt, das so in den Dichtring (40) eingedrückt wird, dass ein Materialfluss in Richtung des Schaftteils (10) stattfindet, der den Dichtring (40) auf dem Schaftteil (10) hält.

2. Kraftstoffeinspritzventil nach Anspruch 1, **dadurch gekennzeichnet, daß** der Dichtring (40) lediglich an Teilbereichen seiner Innenwandfläche der zentralen kreisförmigen Öffnung (42) verformt ist, wobei die Teilbereiche vorzugsweise gleichmäßig über den Umfang des Dichtrings (40) verteilt sind.

3. Kraftstoffeinspritzventil nach Anspruch 2, **dadurch gekennzeichnet, daß** der Dichtring (40) vorzugsweise an drei über seinen Umfang gleich verteilten Stellen verformt ist.

4. Kraftstoffeinspritzventil nach Anspruch- 1, **dadurch gekennzeichnet, daß** der Dichtring aus einem gegenüber dem Ventilkörper weicheren Werkstoff, vorzugsweise Kupfer hergestellt ist.

5. Verfahren zur Befestigung eines Dichtrings (40) auf einem Schaftteil (10) eines Kraftstoffeinspritzventils für Brennkraftmaschinen nach einem der Ansprüche 1 bis 4, **dadurch gekennzeichnet, daß** man den Dichtring (40) nach Aufschieben über den Schaftteil (10) mit einem Preßwerkzeug derart verformt, daß ein Materialfluß zum Schaftteil (10) entsteht.

## Claims

1. Fuel injection valve for internal combustion engines, with a cylindrical valve body, the outside diameter of which decreases in the direction of the injection orifice (12) so as to form an annular step (5), and which is braced axially against a holding body by means of a tension nut (20) engaging on the annular step (5), the fuel injection valve being inserted into a stepped receiving bore (30) in the housing (32) of the internal combustion engine, the said receiving bore being sealed off via a sealing ring (40) clamped between an annular end face (22) of the tension nut (20) and a housing step (34) of the receiving bore, and the sealing ring (40) being arranged, secured axially, on the stem part (10) of reduced diameter of the valve body, **characterized in that** the sealing ring (40) has a central circular orifice (42) which, after being pushed over the stem part (10) of the valve body, is deformed in a defined manner, the defined deformation being carried out by means of a pressing tool which is pressed into the sealing ring (40) in such a way that a material flow takes place in the direction of the stem part (10) and holds the sealing ring (40) on the stem part (10).

2. Fuel injection valve according to Claim 1, **characterized in that** the sealing ring (40) is deformed only on part-regions of its inner wall face of the central circular orifice (42), the part-regions being preferably distributed uniformly over the circumference of the sealing ring (40).

3. Fuel injection valve according to Claim 2, **characterized in that** the sealing ring (40) is deformed preferably at three points distributed equally over its circumference.

4. Fuel injection valve according to Claim 1, **characterized in that** the sealing ring is produced from a material, preferably copper, which is softer than that of the valve body.

5. Method for fastening a sealing ring (40) on a stem part (10) of a fuel injection valve for internal combustion engines, according to one of Claims 1 to 4, **characterized in that** the sealing ring (40), after being pushed on over the stem part (10), is deformed by means of a pressing tool in such a way that a material flow towards the stem part (10) occurs.

## Revendications

1. Injecteur de carburant pour moteurs à combustion interne, comportant un corps de soupape de forme cylindrique, dont le diamètre extérieur se rétrécit sous la formation d'un palier annulaire (5) en direction de l'orifice d'injection (12) et qui est pressé axialement contre un corps de maintien au moyen d'un écrou de serrage (20) présent au niveau du palier annulaire (5), l'injecteur de carburant étant monté dans un perçage de réception étagé (30) dans le carter (32) du moteur à combustion interne, qui est isolé à l'aide d'une rondelle d'étanchéité (40) serrée entre une face avant annulaire (22) de l'écrou de serrage (20) et un étage de carter (34) du perçage de réception, la rondelle d'étanchéité (40) étant disposée de façon axialement fixe sur la partie de queue (10) du corps de soupape dont le diamètre se rétrécit,
**caractérisé en ce que**
la rondelle d'étanchéité (40) présente une ouverture centrale circulaire (42), qui est déformée de façon définie après une poussée sur la partie de queue (10) du corps de soupape, la déformation définie se produisant au moyen d'un outil de compression qui est introduit dans la rondelle d'étanchéité (40) de telle sorte qu'il se produit un fluage de matière en direction de la partie de queue (10), qui maintient la rondelle d'étanchéité (40) sur la partie de queue (10).

2. Injecteur de carburant selon la revendication 1,
**caractérisé en ce que**
la rondelle d'étanchéité (40) est déformée uniquement sur des zones partielles de sa surface de paroi intérieure de l'ouverture centrale circulaire (42), les zones partielles étant de préférence réparties équitablement sur le pourtour de la rondelle d'étanchéité (40).

3. Injecteur de carburant selon la revendication 2,
**caractérisé en ce que**
la rondelle d'étanchéité (40) est déformée de préférence au niveau de trois positions réparties équitablement sur son pourtour.

4. Injecteur de carburant selon la revendication 1,
**caractérisé en ce que**
la rondelle d'étanchéité est fabriquée à partir d'un matériau plus tendre que celui du corps de soupape, de préférence du cuivre.

5. Procédé de fixation d'une rondelle d'étanchéité (40) sur une partie de queue (10) d'un injecteur de carburant pour moteurs à combustion interne selon l'une des revendications 1 à 4,
**caractérisé en ce qu'**
on déforme la rondelle d'étanchéité (40) après insertion sur la partie de queue (10) à l'aide d'un outil de compression, de telle sorte que l'on obtient un fluage de matière par rapport à la partie de queue (10).
